# EUROPÄISCHE PATENTSCHRIFT

(11) **EP 0 279 792 B1**
(45) Veröffentlichungstag und Bekanntmachung des Hinweises auf die Patenterteilung: **09.11.1994**
(21) Anmeldenummer: 88830060.5
(22) Anmeldetag: 19.02.1988
(51) Int. Cl.: G08B 17/12

(54) **Kontrollsystem das im Bereich des sichtbaren Lichts und/oder im Bereich der Infrarotstrahlung arbeitet, besonders geeignet für die Verhütung von Bränden**
Control system in the visible and/or infrared region, especially suitable for fire prevention
Système de commande dans la région visible et/ou infra-rouge, apte, en particulier à la prévention d'incendies

(30) Priorität: 19.02.1987 IT 4765987
(43) Veröffentlichungstag der Anmeldung: 24.08.1988
(73) Patentinhaber: TELETRON SRL, Cagliari (IT)
(72) Erfinder: Pelosio, Giorgio, Cagliari (IT)
(74) Vertreter: Sneider, Massimo

(56) Entgegenhaltungen:
- EP-A- 0 117 162
- CA-A- 921 598
- FR-A- 2 224 818
- N.T.I.S. TECH NOTES (ELECTROTECHNOLOGY), Nr. 1B, Januar 1985, Seite 70,Springfield, US; "Telemetry speeds forest fire control"

## Beschreibung

Es ist bekannt das , dass eines der schwerwiegendsten Probleme während der warmen Jahreszeit , insbesondere in einigen italienischen Gebieten , aber auch in solchen anderer Länder , jenes der Brände ist ; jedes Jahr geraten grosse Ausdehnungen von Wald , Kulturen , usw. in Brand , sei es aufgrund natürlicher und/oder zufälliger Ursachen , sei es durch Verschulden von Übelgesinnten.

Die Folgen dieser Brände sind besonders schwerwiegend und betreffen sowohl eine Störung des hydrogeologischen Gleichgewichtes mit den konsequenten Erdrutschen und Überschwemmungen als auch eine natürliche Verarmung der ansässigen Bewohner , welche ein Einkommen aus dem Boden und dem Fremdenverkehr ziehen , welcher durch den Mangel an Grünland unc durch die Veränderung der Landschaft fern gehalten wird .

Die bisher zur Überwachung von hochgefährlichen Gebieten verwendeten Methoden beruhen grösstenteils auf der Sichtung des Brandherdes vonseiten einer Vedette , welche in einer gegenüber dem zu kontrollierenden Gebietsstreifen hohen Zone gesetzt ist . Es ist offensichtlich , dass diese vollkommen überholte Methode zahlreiche Nachteile aufweist : erstens , ausgesprochen übermässige Kosten ; zweitens , eine relative Zuverlässigkeit , zumal insbesondere im Sommer und tagsüber ein Brand in den ersten Phasen nur sichtbar ist , wenn eine reichliche Rauchentwicklung zugegen ist ; fehlt dieses Element , so wird der Posten , bzw. die Vedette , den Brand erst in einer weiter vorgeschrittenen Phase sichten , d.h. die Löschung wird sich viel schwieriger erweisen ; drittens , die dürftige Eingriffsgeschwindigkeit , zumal die Vedette , nur wenn sie eine einwandfreie Kenntnis des Gebietes hat , den Löschgruppen beschreiben kann , wo sich der Brand entwickelt , anderenfalls werden sich die Löschgruppen in Schwierigkeiten befinden das Gebiet rasch zu erreichen ; viertens , äusserst harte Arbeitsbedingungen in jeder Jahreszeit für die in der Überwachung beschäftigten Personen . Aus dem Dokument CA-A-921 598 ist ein umfangreiches Kontrollsystem zur Branderkennung bekannt, das im Bereich des sichtbaren Lichts und im Bereich der Infrarotstrahlung arbeitet.

Der Gegenstand der vorliegenden Erfindung ist ein Kontrollsystem das im Bereich des sichtbaren Lichts und/oder im Bereich der Infrarotstrahlung arbeitet , und außerdem besonders geeignet ist für die Verhütung von Bränden , welches die erwähnten Nachteile beseitigt und dabei gestattet mit einem Minimum an Personaleinsatz ein sehr grosses Landgebiet unter Kontrolle zu halten .

Das erfindungsgemässe Kontrollsystem besteht aus einer gewissen Anzahl von Stationen , indem jede von diesen aus zwei oder mehreren Videoaufnahmekomplexen zusammengesetzt ist , wobei einer für Infrarotstrahlungen und der andere für die sichtbaren Strahlungen empfindlich ist , aus einem Komplex von photovoltaischen Speisern , die durch eine Batterie von Pufferakkumulatoren vervollständig sind , welche die Versorgung vollführen , aus einer Antisabotage- und Blitzableitervorrichtung und aus einem oder mehreren Sensoren , welche geeignet sind die Geschwindigkeit des Windes , dessen Richtung , die Temperatur der Luft und den Feuchtigkeitsgrad zu messen .

Das Kontrollsystem ist auf eigens dazu erdachten Gitterwerken gelagert , um auch in besonders unwegsamen Zonen installiert zu werden .

Die Informationen und die Bilder der kontrollierten Zone werden z.B. mittels Funkverbindungen auf die operative Zentrale übertragen , welche an einem vom Benutzer bevorzugten Ort gelegen ist .

Die Einheit operative Zentrale , welcher wie erwähnt die Daten zukommen , ist mit einem Computer versehen , welcher zweckdienlich programmiert ist und nach der Ausarbeitung der Daten somit in der Lage ist alle jene Angaben zu liefern , welche sowohl aufgrund der von der Wetterbeobachtungsstelle gelieferten Daten als auch aufgrund des in der Zone zugegenen Pflanzewuches die Feststellung des Brandes und die Einschätzung seines Ausmasses und seiner wahrscheinlichen Verbreitungsgeschwindigkeit gestatten .

Immer von der operativen Zentrale aus ist es möglich sowohl automatisch als auch von Hand mittels eigens dazu vorgesehener Knüppel die Schwenkungen der Fernsehkameras des Sichtbaren zu bewerkstelligen , derart um so sehr weite Zonen des Gebietes zu kontrollieren .

Die von den Aufnahmeeinheiten erfassten und von der operativen Zentrale auf die Kontrolleinheit übertragenen Daten werden von einem Elektronenrechner in Form einer Matrize mit sehr dichten Punkten in digitale Signale umgewandet und gedruckt , derart um so gemeinsam mit genauen Angaben für die Feststellung der Zone , des Ausmasses des Brandes und anderer wichtiger Daten den Löschgruppen übergeben werden zu können .

Zwecks Vermeidung dass die Fernsehkameras Gegenstand vandalischer Handlungen sind , ist sowohl ein Alarmsystem als auch ein Schutzsystem vorgesehen , wobei letzters Gegenstand eines anderen Schutzrechtes ist .

Was bisher im wesentlichen angeführt kann anhand der nachstehenden Erläuterung des Erfindungsgenstandes besser verstanden werden .

Das Sichtkontrollsystem und/oder Infrarotkontrollsystem , besonders geeignet für die Verhütung von Bränden , gemäss der vorliegenden Erfindung , stellt sich heraus aus folgenden Bestandteilen zusammengesetzt zu sein :
eine oder mehrere optoelektronische Vorrichtungen , welche gegen den Bereich der Infrarotstrahlungen empfindlich sind , die von einem Brand ausgestrahlt werden ;
eine vorzugsweise mit einer Newicon-Röhre oder anderem Wandler ausgestattete Aufnahmeeinheit , welche im Bereich des Sichtbaren empfindlich ist ;
ein Fernübertragungssystem der Video-Informationen ;
Sensoren , welche geeignet sind die Geschwindigkeit ud die Richtung des Windes , die Temperatur und die Feuchtigkeit zu erfassen , bzw. zu messen ;
eine Elektronikkarte , welche die digitale Umwandlung der Bilder und die anschliessende elektronische Verarbeitung gestattet .

Wie vorstenhend bereits angeführt wird das von den Einheiten erfasste Quantum vorzugsweise vermittels einer Mikrowellen-Funkverbindung auf die zentrale Kontrolleinheit übertragen .

Hier wird es in digitale Signale umgewandelt , welche von einem Elektronikrechner in Form einer Matrize z.B. der Abmessung 256 x 256 oder auch 512 x 512 ausgearbeitet werden .

Bei Anwesenheit eines Brandes liefert die Verarbeitungsanlage vorher ein Voralarmsignal und nachher ein Alarmsignal .

Die Infrarotaufnahmeeinheit kann automatisch ferngesteuert werden ; um dies zu erreichen ist eine eigens dazu bestimmte Einheit vorgesehen , welche aus einem Richtsystem , aus einer zweigerichteten oder eingerichteten Funkverbindung für die Übertragung der Daten und aus einer programmierbaren Kontrollkarte , welche die Gesamtheit betreibt , zusammengesetzt ist . Die Einheit ist mit der Kontrolle der Bewegungen der Infrarotaufnahmeeinheiten und mit der Verwaltung der von diesen aufgenommenen Bildern betraut . Sie liefert dem Verarbeitungssystem praktisch alle jene Informationen , welche es benötigt , sei es Lageinformationen sei es Sichtinformationen , wobei weiters am System eine andauernde Analyse der Fehler verrichtet wird und der Benutzer von jeder beliebigen Störung im Betrieb unverzüglich informiert wird . Es ist weiters möglich die Kontrollkarte zu programmieren , damit von den Aufnahmeeinheiten Kombinationen von Sektoren unter einigen vorbestimmten abgetastet werden .

Das Richtsystem ist mit Lagewandlern (ENCODERS) für die Orientierung der Aufnahmeeinheiten während der Abtastung der Zone ausgestattet .

Das Infrarotsystem ist von einem anderen im "Sichtbaren" unterstützt , dessen Kontrollpaneel auf genaue Sicherheitsmerkmale anspricht , wie z.B. der Übergang von der Kontrolle des Infraroten auf jene im Sichtbaren vermittels eines Sicherheitsschlüssels mit automatischer Rückkehr in die "infrarote" Stellung , im Fall dass ausschliesslich ein alleiniger Kanal für die Videoübertragung abwechselnd im Sichtbaren oder Infraroten verwendet wird ; im Fall von zwei Kanälen ist der vorgenannte Schlüssel hingegen unverwendet .

Das Kontrollsystem im Bereich des sichtbaren Lichts ist mit der Handfernsteuerung aller Funktionen der Fernsehkamera versehen : ein azimutaler und zenitaler Schwenkmechanismus mit Regelung der Brennlänge und Einstellung ; eine Kontrolltafel ; eine Funkverbindung für Datenübertragung und eine Mikrowellen-Funkverbindung für die Übertragung der Bilder . Jede der beiden Verbindungen wird abwechselnd auf Befehl im "sichbaren" Abschnitt oder im Infrarotabschnitt verwendet . Dieser Abschnitt wirkt in Verknüpfung mit dem vorherigen Abschnitt und es ist dieser , welcher der Fernsehkamera des Sichtbaren die Befehle liefert . Vermittels der Funkverbindung ermöglicht man die Fernsteuerung der azimutalen und zenitalen Orientierung sowie die Regelungen der Schnellschwenkung und Einstellung . Sein Betrieb ist äusserst einfach und erfolgt mittels zweier Knüppel industrieller Art .

Wie bereits früher angedeutet, werden die bei der Erhebungsstation eingehenden Bilder durch ein entsprechendes Interface digitalisiert und vom elektronischen Rechner verarbeitet.
Das Programm, das das Forschungssystem leitet, wurde zur Ermittlung von Leuchtspots "BRIGHT SPOT DETECTION SYSTEM" erstellt, das heißt fuer eine Reihe von Leuchtpunkten, deren Stärke über der errechneten Schwelle liegt. Dazu muss das digitalisierte Bild von Hintergrundstoerungen und -geräuschen gereinigt werden. Das Problem wurde analytisch gelöst, indem die Bildfläche in mehrere Zonen unterteilt wurde: in einer jeden wird Pixel fuer Pixel eine statistische Untersuchung mit dem Ziel angestellt, für jedes einzelne den idealen Schwellenwert bei Auszug der eventuell vorhandenen einzelnen Spots zu ermitteln. Wenn dieser Punkt erreicht ist, prüft der Rechner, welcher der ermittelten Spots die Mindestausdehnung übersteigt, was die Anzahl der eingeschalteten Pixel anbetrifft; diese Ausdehnung wird bei Anfahren des Systems als Datum geliefert.
Die Ausdehnung und die Bildschirmkoordinaten des Schwerpunkts dieser Spots werden gespeichert und für die einzelnen Werte wird ein Voralarmsignal ausgedruckt.
Somit ist bekannt, daß in dem untersuchten Bereich Infrarotquellen der von uns untersuchten Art vorhanden sind, aber wir sind noch nicht sicher, daß es sich um von Menschen nicht kontrollierte Feuerherde handelt.
Das Programm löst das letztere Problem durch Analyse der zeitlichen Entwicklung der ermittelten Kennwerte: es vergleicht die gegenwärtig aufgezeigten Spots mit den beim vorausgegangenen Lauf ermittelten. Der erste Schritt bezieht sich auf die Festlegung, ob der Feuerherd anhält, indem man prüft, ob der Schwerpunkt der untersuchten Spots sich in der Nachbarschaft einem der dem vorausgegangenen Suchlauf angehördenden Spots entspricht. Der Radius dieses Bereichs besitzt einen vorab festgelegten Wert und wird beim Anfahren des Systems geliefert.
Falls ein Fortbestand ermittelt wird, ergeht der "Feuer" Alarm wenn die Beziehung gegenwaertige Fläche des Spots/vorhergehende Fläche des Spots den festgelegten Wert übertrifft, der bei Anfahren des Systems geliefert wird (Steigerungsfaktor der Spotfläche). Die Bedeutung dieses Alarmsystems ist offenkundig, denn es gestattet, die Männer nur im Falle einer tatsächlichen Notwendigkeit zu alarmieren und somit eine Verschwendung von Zeit und Mitteln zu vermeiden. Die bisher in großen Zügen dargelegten Eigenschaften koennen aufgrund der praktischen Umsetzung und der Technik der Bereiches geändert werden, ohne den Bereich der Erfindung zu verlassen, so wie er aus den nachstehenden Patentansprüchen hervorgeht.

## Patentansprüche

1. Kontrollsystem das im Bereich des sichtbaren Lichts und/oder im Bereich der Infrarotstrahlung arbeitet, das besonders zur Verhütung von Bränden geeignet ist dadurch gekennzeichnet, daß es sich aus einer bestimmten Anzahl von Stationen zusammensetzt, die jeweils aus zwei oder mehreren Videoaufnahmeanlagen bestehen, von denen die eine auf Infrarotstrahlungen und die andere auf sichtbare Strahlungen anspricht, wobei die stationen außerdem aus bekannten Mitteln zur Ermittlung der Windgeschwindigkeit und -richtung, der Lufttemperatur und des Feuchtigkeitsgrades bestehen, wobei diese Informationen und Bilder auf bekannte Weise an die zentrale Betriebseinheit übertragen werden, bei der die Daten eingehen, und wobei diese zentrale Betriebseinheit mit einem entsprechend programmierten Computer ausgestattet und in der Lage ist, nach Verarbeitung alle Daten zu liefern, die die Ermittlung des Brandes, die Schätzung seines Umfanges und seine wahrscheinliche Ausbreitungsgeschwindigkeit sowohl auf der Grundlage der von den Stationen gelieferten Daten wie auf der Grundlage der in der Zone vorhandenen Vegetation ermöglichen, wobei in einem automatischen Bildverabeitungssystem der Schwerpunkt und die Fläche von Spots, die Brände repräsentieren numerisch ermittelt werden.

2. Kontrollsystem gemäß vorstehendem Anspruch, dadurch gekennzeichnet, daß die von der Aufnahmeeinheit ermittelten und von der Betriebszentrale an die Kontrolleinheit übermittelten Daten durch einen elektronischen Rechner in Form einer sehr dichten Punktmatrix in Digitalsignale umgewandelt und ausgedruckt werden, damit sie den Feuerlöschmannschaften zusammen mit genauen Daten zur Ermittlung der Zone, des Brandumfanges und anderen nützlichen Daten zur Verfügung gestellt werdenn können.

3. Kontrollsystem gemäß vorstehenden Ansprüchen, das besonders zur Verhütung von Bränden geeignet ist, und das durch die Tatsache gekennzeichnet wird, daß es über ein System der computergesteuerten Verwaltung der Feueralarme verfügt, das auf der Verarbeitung von Bildern und insbesondere den Spots beruht, deren Leuchtstärke über einer bestimmten Schwelle liegt und bei dem der Alarm erst dann ausgelöst wird, wenn nach verschiedenen Infrarot- oder Sichtdurchgängen das Verhältnis gegenwärtige Fläche der Spots/frühere Fläche der Spots den Wert überschreitet, der bei Inbetriebnahme des Systems vorbestimmt wurde.

4. Kontrollsystem gemäß den vorstehenden Ansprüchen, das besonders zur Verhütung von Bränden geeignet ist, das durch die Tatsache gekennzeichnet wird, daß der Teil des Systems, der im Bereich des sichtbaren Lichts arbeitet, durch die nach Verarbeitung der Infrarotbilder gelieferten Daten automatisch aktiviert und auf den Brandherd ausgerichtet werden kann.

## Claims

1. The control system,which works mainly in the realm of visible light and/or in that of infrared radiation, and which was developed for the prevention of fires, from which it is characterized by consisting of a set number of stations, which are established from time to time, with two or more video recording (reception) devices, some of which respond to infrared radiation and the others to visible light radiation; these stations,moreover,consist of recognized means for detecting the speed and direction of the wind, the temperature of the air, and the relative humidity. From these stations,then, the information and images are transmitted to the central operational unit, the data arrive by means of well-known procedures, and this centrale operational unit is equipped with a suitably programmed computer which is able to supply all the data, after transforming them, that make it possible to ascertain the presence of a fire, to estimate its extent and the probable speed at which it will spread, based both on the data furnished by the stations and on the vegetation present in the area, and from which, in an automated system of image transformation the hub, the surface, and the fires are localized by lenticular reflectors.

2. The control system ,according to the previous claim is characterized by the fact that the data localized by the recording unit and the data transmitted by the activity center are transformed and communicated to the control unity by means of a computer in the form of a very compact point matrix in the digital signal, so that fire-fighting teams can be made available,together with the exact data for ascertaining the area,the perimeter of the fire, and other necessary data .

3. The control system according to the previous claims, which was created specifically for the prevention of fires, and which is characterized by the fact that it contains a system for administering the fire alarm system piloted by a computer, which takes advantage of the use of images and, above all, of the lenticular reflectors, whose power is greater than a set input level, and which sets off the alarm only when, by means of various infrared or visible light passages, the ratio of the current surface area of the lenticular reflectors over the preceding surface are of the lenticular reflectors is greater than the value wich had previously been established when the system was put in operation.

4. The control system,according to the previous claims, which was created primarily for the prevention of fires, and which is marked by the fact the part of the system that operates in the realm of visible light can be activated automatically using the data gleaned from the verification of the infrared images and can be aligned with the center of the fire .

## Revendications

1. Le système de contrôle, qui opère principalement dans le champ de la lumière perceptible et/ou dans le champ du rayonement aux rayons infrarouges, et qui a été créé pour la prevention des incendies, se caractérise par sa composition en un certai, nombre de stations, constituées au fur et à mesure de deux ou plus équipements d'enregistrement (réception)-vidéo; les unes répondent aux rayonnements aux rayons infrarouges, et les autres à des rayonnements perceptibles; en outre, les stations comportent des dispositifs connus pour le relevé de la vitesse et de la direction du vent, de la température de l'air et du degré d'humidité. Des stations les informations et les images son transmises à l'unité centrale d'exploitation, selon une procédure connue les données y parviennent, et cette unité centrale d'exploitation est pourvue d'un ordinateur convenablement programmé, apte à fournir, après transformation, toutes les données rendant possible le constat de l'incendie, l'évaluation de son extension et sa vitesse de propagation présumée, tant sur la base des données fournies par les stations que sur la base de la végétation de la zone, dont, dans un système automatisé de transformation de l'image, sont localisés par les réflecteurs lenticulaires le foyer et la surface des incendies.

2. Le système de contrôle,selon la revendication précédente,est caractérisé par le fait que son transformées et exprimées les données localisées par l'unité d'enregistrement et les données transmises par la centrale d'activité à l'unité de contrôle au moyen. d'un calculateur électronique, sous forme d'une matrice de points très compacte en signal numérique, afin que elles puissent être mises à la disposition des équipages de lutte contre l'incendie, en même temps que les données exactes pour vérifier la zone, le périmètre de l'incendie et les autres données nécessaires.

3. Le système de contrôle selon les revendications. précédentes, créé en particulier pour la prévention des incendies, est caractérisé par le fait qu'il dispose d'un système d'administration du système d'alarme incendies piloté par un ordinateur, qu'il utilise des images et surtout des réflecteurs lenticulaires,dont la puissance se trouve au-dessus d'une entrée donnée, et qu'il ne lance l'alarme que lorsque, à travers différents passages infrarouges ou lumineux, le rapport surface actuelle des réflecteurs lenticulaires/surface précédente des réflecteurs lenticulaires dépasse la valeur préalablement fixée lors de la mise en ouvre du système .

4. Le système de contrôle,selon les revendications précédentes, créé en particulier pour la prévention des incendies, est caractérisé par le fait que la partie du système opérant dans le champ de la lumière visible peut être mise en fonction automatiquement au moyen des données obtenues lors de la vérification des images infrarouges, peut être alignée au centre de l'incendie.
